# EUROPÄISCHE PATENTSCHRIFT

(11) **EP 0 313 958 B1**
(45) Veröffentlichungstag und Bekanntmachung des Hinweises auf die Patenterteilung: **18.12.1991**
(21) Anmeldenummer: 88117291.0
(22) Anmeldetag: 18.10.1988
(51) Int. Cl.: B05B 15/00, B05B 9/01

(54) **Spritz- oder Sprühpistole**
Spray gun
Pistolet de pulvérisation

(30) Priorität: 27.10.1987 DE 8714271 U
(43) Veröffentlichungstag der Anmeldung: 03.05.1989
(73) Patentinhaber: Böllhoff Verfahrenstechnik GmbH & Co. KG, D-33649 Bielefeld (DE)
(72) Erfinder: Kuhn, Wolfgang, D-4815 Schloss Holte-Stukenbrock (DE); Jüterbock, Karsten, D-4836 Herzebrock-Clarholz (DE)
(74) Vertreter: Knoblauch, Ulrich, Dr.-Ing.

(56) Entgegenhaltungen:
- DE-A- 3 407 744
- DE-B- 2 102 252
- DE-B- 2 345 504
- US-A- 4 166 579
- US-A- 4 225 087

## Beschreibung

Die Erfindung bezieht sich auf eine Spritz- oder Sprühpistole mit einem Griffstück, einem nahe seinem oberen Ende drehbar gelagerten und sich nur längs des oberen Teils des Griffstücks erstreckenden Abzugshebel zur Pistolenbetätigung und einem Verriegelungselement, das am unteren Ende des Abzugshebels angeordnet ist und aus einer Freigabestellung außerhalb der Bahn des unteren Endes des Abzugshebels in eine Verriegelungsstellung in dieser Bahn verlagerbar ist.

Spritz- oder Sprühpistolen dienen dazu, pulverförmige Materialien oder flüssige Materialien, wie Farbe oder Lacke, auf einen zu beschichtenden Gegenstand aufzubringen. Durch Verlagerung des Abzugshebels mit Hilfe des Zeigefingers der das Griffstück umgreifenden Hand wird die Pistole betätigt. Je nach Aufbau der Pistole werden ein oder mehrere Materialventile, ein oder mehrere Luftventile, ein Schalter zur Hochspannungsversorgung einer elektrostatischen Zusatzeinrichtung u. dgl. betätigt. Aufgrund einer Richtlinie der Berufsgenossenschaft muß der Abzugshebel gegen unbeabsichtigtes Auslösen gesichert sein. Beim Vorhandensein eines solchen Verriegelungselements muß der Abzug zunächst einen Leerhub durchlaufen, ehe das angesteuerte Ventil o. dgl. betätigt werden darf. Der Leerhub berücksichtigt das Spiel im Bereich des Verriegelungselements und gewisse Fertigungs- und Materialtoleranzen. Ist der Leerhub zu klein, kann durch eine Labilität der Bauteile doch eine Ansteuerung erfolgen. Wird ein ausreichender Leerhub gewählt, kann der eigentliche Arbeitshub so stark verkürzt werden, daß nicht mehr die maximale Materialmenge ausgestoßen wird.

Eine gattungsgemäße Spritz- oder Sprühpistole ist aus DE-B2-2 102 252 bekannt. Bei ihr besteht das Verriegelungselement aus einem drehbaren Teil, das zwischen dem unteren Teil des Abzugshebels und dem oberen Teil des Griffstücks angeordnet ist. In der einen Drehstellung ist eine freie Betätigung des Abzugshebels möglich, in einer um 90° versetzten Drehstellung dagegen ist der Abzugshebel blockiert. Dieses Verriegelungselement ist außerordentlich schwierig zu betätigen. Zwecks Drehung muß ein Finger oder ein anderer Gegenstand in den Zwischenraum zwischen Abzugshebel und Griffstück eingeführt werden.

Der Erfindung liegt die Aufgabe zugrunde, eine Spritzoder Sprühpistole der gattungsgemäßen Art anzugeben, die eine besonders einfache Möglichkeit der Unterbringung der Verriegelungsvorrichtung aufweist.

Diese Aufgabe wird erfindungsgemäß dadurch gelöst, daß der Abzugshebel durch einen am Griffstück angebrachten Vorsprung untergriffen und das Verriegelungselement in diesem Vorsprung untergebracht ist und daß das Verriegelungslement einen durch Betätigung von außen axial verschiebbaren Bolzen aufweist, der sich etwa in Längsrichtung des Griffstücks erstreckt.

Die Unterbringung des Verriegelungselements im Vorsprung stellt eine besonders einfache Möglichkeit dar, wesentliche Teile der Verriegelungsvorrichtung so unterzubringen, daß sie am unteren Ende des Abzugshebels angreifen können. Durch den Angriff des Verriegelungselements am freien Ende des Abzugshebels reduziert sich der an der Betätigungsstelle des Ventils o. dgl. erforderliche Leerhub gegenüber dem Leerhub im Bereich des Verriegelungselements auf einen im Verhältnis der Hebelarme verkleinerten Wert. Infolgedessen ist der wirksame Arbeitshub nur wenig verkleinert, so daß es immer möglich ist, den maximalen Materialausstoß zu erreichen. Der Bolzen kann direkt oder mit einem angesetzten Kopf in die Bewegungsbahn des Abzugshebels greifen. Die den Bolzen führenden Flächen nehmen die in der Verriegelungsstellung auf den Abzugshebel übertragenden Kräfte auf.

Vorzugsweise ist das Verriegelungselement durch eine Feder in Richtung der Verriegelungsstellung belastet. Wenn keine besonderen Maßnahmen getroffen sind, geht das Verriegelungselement jeweils nach Freigabe des Abzugshebels wieder in die Verriegelungsstellung zurück.

Insbesondere kann der Vorsprung als abnehmbarer Griffeinsatz ausgebildet sein. Dies erleichtert die Montage, weil der Griffeinsatz mit seinen Einbauteilen bereits vor dem Zusammenbau der Pistole fertiggestellt werden kann.

Günstig ist es auch, daß der Abzugshebel am unteren Ende einen nach hinten gerichteten Fortsatz trägt, an dem das Verriegelungselement angreift. Der Fortsatz greift so weit in das Griffstück hinein, daß es keine Schwierigkeiten macht, dort das Verriegelungselement unterzubringen.

Bei einer bevorzugten Ausführungsform ist das Verriegelungselement durch ein Betätigungselement nahe dem oberen Ende des Griffstücks verlagerbar. Dort kann das Verriegelungselement leicht durch die andere Hand erreicht werden. Darüber hinaus besteht die Möglichkeit der Betätigung durch den Daumen der das Griffstück umgreifenden Hand, so daß sich eine Ein-Hand-Bedienung ergibt.

In diesem Fall empfiehlt es sich, daß das Betätigungselement über eine im Griffstück axial verlagerbare Betätigungsstange auf eine mit dem Verriegelungselement verbundene Druckfläche wirkt. Dies ergibt eine besonders einfache Konstruktion.

Bei einer Alternative ist das Verriegelungselement durch ein Betätigungselement nahe dem unteren Ende des Griffstücks verlagerbar. Auch diese Betätigungselement kann bequem durch die andere Hand ergriffen werden. Darüber hinaus besteht die Möglichkeit der Betätigung durch den kleinen Finger der das Griffstück umfassenden Hand, so daß sich wiederum eine Ein-Hand-Bedienung ergibt.

Das Betätigungselement kann beispielsweise ein mit dem Verriegelungselement gekuppelter, axial bewegbarer Knopf außerhalb des Griffstücks sein. Er wird zur Freigabe des Abzugshebels herausgezogen und bleibt in dieser Stellung, solange der Abzugshebel betätigt ist.

Der Knopf kann aber auch drehbar und in mindestens einer vorgegebenen Drehwinkellage in einer der Freigabestellung des Verriegelungselements entsprechenden Axiallage abstützbar sein. Es ist dann die soeben erwähnte Betriebsweise möglich, aber auch eine Festlegung des Verriegelungselements in der Freigabestellung.

Besonders gute Ergebnisse erzielt man dadurch, daß das Betätigungselement ein quer zur Pistolenmittelebene bewegbarer Schieber ist, der in beiden Richtungen teilweise aus dem Griffstück herausschiebbar ist und eine Steuerkurve zur Anlage des Verriegelungselements oder eines damit gekuppelten Teiles aufweist. An der Stellung eines solchen Betätigungselements läßt sich leicht erkennen, ob das Verriegelungselement in der Verriegelungs-oder in der Freigabestellung steht. Außerdem ist auch eine Betätigung mit einem Finger der den Griff haltenden Hand möglich.

Insbesondere kann die Steuerkurve durch zwei unterschiedlich tiefe Nuten gebildet sein, die über zwei Rampen entgegengesetzter Neigung miteinander verbunden sind. Unter der Kraft der auf das Verriegelungselement wirkenden Feder behält der Schieber seine jeweils vorgegebene Position bei.

Eine andere Möglichkeit besteht darin, daß das Betätigungselement durch den Griffeinsatz gebildet ist, der in Längsrichtung der Pistole gegen die Kraft einer Feder verlagerbar ist und mittels einer Steuerkurve das Verriegelungselement verstellt. Hier erfolgt eine automatische Freigabe des Abzugshebels, wenn das Griffstück mit der Hand erfaßt wird.

Insbesondere kann hierbei Steuerkurve mit dem verlagerbaren Griffeinsatz fest verbunden sein und auf einen mit dem Verriegelungselement verbundenen Querstift wirken. Dies ergibt einen einfachen Aufbau.

Die Erfindung wird nachstehend anhand in der Zeichnung dargestellter, bevorzugter Ausführungsbeispiele näher erläutert. Es zeigen:
- Fig. 1: eine Seitenansicht, teilweise im Schnitt, des hinteren Teils einer Spritz- oder Sprühpistole,
- Fig. 2: in Seitenansicht, teilweise im Schnitt, den unteren Teil des Griffstücks einer abgewandelten Ausführungsform,
- Fig. 3: im Schnitt den unteren Teil eines Griffstücks einer weiteren Ausführungsform,
- Fig. 4: die Vorderansicht eines in Fig. 3 verwendeten Schiebers,
- Fig. 5: die schematische Darstellung eines verstellbaren Griffeinsatzes in Verbindung mit dem Verriegelungselement und
- Fig. 6: eine Seitenansicht, teilweise im Schnitt, eines hinteren Teils einer Spritz- oder Sprühpistole in einer weiteren Ausführungsform.

In Fig. 1 besitzt ein hinterer Pistolenkörper 1 ein Griffstück 2, das von einer Hand umfaßt werden kann. Ein Abzugshebel 3 ist an seinem oberen Ende in einem Lager 4 drehbar am hinteren Teil des Pistolenkörpers 1 gehalten. Ein mit einer Betätigungsstange 5 verbundener Stützteller 6 liegt unter dem Einfluß einer Feder 7 nahe dem Lager 4 am Abzugshebel 3 an. Mit der Betätigungsstange 5 kann beispielsweise ein Materialventil und/oder ein Luftventil betätigt werden. Wenn der Abzugshebel 3 aus seiner vollausgezogenen Stellung in die gestrichelt gezeichnete Stellung verschwenkt wird, öffnet sich die Ventilanordnung bis in ihre Endstellung.

Am unteren Teil des Griffstücks ist vorn ein Griffeinsatz 8 angebracht. In diesem ist ein Verriegelungselement 9 in der Form eines Bolzens geführt, das über eine Kupplungsstange 10 mit einem knopfförmigen Betätigungselement 11 verbunden und durch eine Feder 12 belastet ist.

In der veranschaulichten Stellung greift das Verriegelungselement 9 in die Bewegungsbahn eines am unteren Ende des Abzugshebels vorgesehen, nach hinten gerichteten Fortsatzes 13, so daß der Abzugshebel 3 höchstens um den kleinen Winkelbetrag bewegt werden kann, der zum Einschieben des Verriegelungselements 9 in die veranschaulichte Stellung erforderlich ist. Um die Pistole betätigen zu können, muß das Betätigungselement 11 in die gestrichelte Stellung gezogen werden. Dann kann der Abzugshebel 3 in die gestrichelt gezeichnete Arbeitsstellung verschwenkt werden, in der das betätigte Ventil voll geöffnet ist.

Bei der Abwandlung nach Fig. 2 werden für identische Teile dieselben und für entsprechende Teile um 100 erhöhte Bezugszeichen verwendet. Hier ist das Betätigungselement 111 auch drehbar. An seiner Oberseite ist es einstückig mit einem Stützelement 14 verbunden, das rechteckigen Querschnitt hat, sich in der veranschaulichten Stellung auf der Unterseite des Griffeinsatzes 108 abstützt und nach einer Drehung um 90° unter der Kraft der Feder 12 in die Quernut 15 eingreifen kann. Das Verriegelungselement 9 ist daher in der in Fig. 2 dargestellten Lage des Betätigungselementes 111 in der Freigabestellung arretiert.

Bei der Ausführungsform der Fig. 3 und 4, in der für entsprechende Teile um 200 erhöhte Bezugszeichen verwendet werden, ist die Kupplungsstange 10 über eine Klemmvorrichtung 16 mit einem Stift 17 verbunden. Dieser liegt an der Steuerkurve 18 eines Schiebers 19 an, welcher sich quer zur Pistolenmittelebene erstreckt und eine größere Länge als die Breite des Griffeinsatzes 208 hat. Die Steuerkurve 18 besteht aus zwei unterschiedlich tiefen Nuten 20 und 21, die über zwei Rampen 22 und 23 unterschiedlicher Neigung miteinander verbunden sind.

Wenn sich der Stift 17 in der Nut 20 befindet, nimmt das Verriegelungselement 9 die Freigabestellung ein. Befindet sich der Stift 17 in der Nut 21, nimmt das Verriegelungselement 9 die Verriegelungsstellung ein. In der Freigabestellung ragt das rechte Ende 24 des Schiebers 19 seitlich aus dem Griffstück 208; in der Verriegelungsstellung ragt das linke Ende 25 des Schiebers 19 auf der gegenüberliegenden Seite aus dem Griffeinsatz 208. In beiden Fällen kann durch einen Druck auf das jeweils außen befindliche Ende des Schiebers ein Umschalten erfolgen.

Bei der Ausführungsform nach Fig. 5, bei der für entsprechende Teile um 300 erhöhte Bezugszeichen verwendet werden, sind nur bruchstückhafte Teile des Griffstücks 302 dargestellt. Der Griffeinsatz 308 ist gegen die Kraft einer Feder 26 aus der vollausgezogenen Stellung in die gestrichelt gezeichnete Stellung verlagerbar. Hierbei besitzt der Griffeinsatz ein Führungselement 27, das in eine entsprechende Führung 28 des Griffstücks 302 eingreift. Die Kupplungsstange 10 ist im Griffstück 302 geführt. Sie ist mit einem Querstift 29 fest verbunden, der in eine im Griffeinsatz 308 ausgebildeten Steuerkurve 30 greift. Wird die Pistole aufgenommen, drücken die dritten bis fünften Finger der Hand den Griffeinsatz 308 nach hinten. Hierdurch wird das Verriegelungselement 9 wegen der Form der Steuerkurve 30 nach unten in die Freigabestellung gezogen, so daß der Abzugshebel 3 frei betätigt werden kann. Beim Loslassen des Griffstücks kehren alle Teile sofort in die Verriegelungsstellung zurück.

Bei der Ausführungsform nach Fig. 6, bei der für entsprechende Teile um 400 erhöhte Bezugszeichen verwendet werden, ist das Verriegelungselement 409 als Kopf eines Bolzens 410 ausgebildet, der eine Druckfläche 31 aufweist. Auf sie wirkt eine Betätigungsstange 32, die durch einen Schieber 19, wie er in Fig. 4 veranschaulicht ist, axial verstellt werden kann. Dieser Schieber kann zumindest in der einen Betätigungsrichtung durch den Daumen der das Griffstück haltenden Hand betätigt werden.

Von den dargestellten Ausführungsformen kann in vielerlei Hinsicht abgewichen werden, ohne den Grundgedanken der Neuerung zu verlassen. Beispielsweise können die Böden der beiden Nuten 20 und 21 des Schiebers 19 durch eine Rampe miteinander verbunden werden. In diesem Fall würde das Verriegelungselement selbsttätig in die Verriegelungsstellung zurückkehren, wenn der Abzugshebel freigegeben wird. Die Stützvorrichtung für das Betätigungselement 111 in Fig. 2 kann auch so ausgeführt werden, daß auf dem Griffeinsatz 106 Auflauframpen vorgesehen sind, auf die ein schmales Betätigungselement bei der Drehbewegung aufläuft.

## Patentansprüche

1. Spritz- oder Sprühpistole mit einem Griffstück (2; 302; 402), einem nahe seinem oberen Ende drehbar gelagerten und sich nur längs des oberen Teils des Griffstücks erstreckenden Abzugshebel (3) zur Pistolenbetätigung und einem Verriegelungselement (9; 409), das am unteren Ende des Abzugshebels (3) angeordnet ist und aus einer Freigabestellung außerhalb der Bahn des unteren Endes des Abzugshebels (3) in eine Verriegelungsstellung in dieser Bahn verlagerbar ist, dadurch gekennzeichnet, daß der Abzugshebel (3) durch einen am Griffstück (2; 302; 402) angebrachten Vorsprung (8; 108; 208; 308; 408) untergriffen und das Verriegelungselement (9; 409) in diesem Vorsprung untergebracht ist und daß das Verriegelungselement (9; 409) einen durch Betätigung von außen axial verschiebbaren Bolzen aufweist, der sich etwa in Längsrichtung des Griffstücks (2; 302; 402) erstreckt.

2. Spritz- oder Sprühpistole nach Anspruch 1, dadurch gekennzeichnet, daß das Verriegelungselement (9; 409) durch eine Feder (12) in Richtung der Verriegelungsstellung belastet ist.

3. Spritz- oder Sprühpistole nach Anspruch 1 oder 2, dadurch gekennzeichnet, daß der Vorsprung als abnehmbarer Griffeinsatz (8; 108; 208; 308; 408) ausgebildet ist.

4. Spritz- oder Sprühpistole nach einem der Ansprüche 1 bis 3, dadurch gekennzeichnet, daß der Abzugshebel (3) am unteren Ende einen nach hinten gerichteten Fortsatz (13) trägt, an dem das Verriegelungselement (9; 409) angreift.

5. Spritz- oder Sprühpistole nach einem der Ansprüche 1 bis 4, dadurch gekennzeichnet, daß das Verriegelungselement (409) durch ein Betätigungselement (19) nahe dem oberen Ende des Griffstücks (402) verlagerbar ist.

6. Spritz- oder Sprühpistole nach Anspruch 5, dadurch gekennzeichnet, daß das Betätigungselement (19) über eine im Griffstück (402) axial verlagerbare Betätigungsstange (32) auf eine mit dem Verriegelungselement (409) verbundene Druckfläche (31) wirkt.

7. Spritz- oder Sprühpistole nach einem der Ansprüche 1 bis 4, dadurch gekennzeichnet, daß das Verriegelungselement (9) durch ein Betätigungselement (11; 111; 19; 308) nahe dem unteren Ende des Griffstücks (2; 302) verlagerbar ist.

8. Spritz- oder Sprühpistole nach einem der Ansprüche 5 bis 7, dadurch gekennzeichnet, daß das Betätigungselement (11; 111) ein mit dem Verriegelungselement (9) gekuppelter, axial bewegbarer Knopf außerhalb des Griffstücks (2; 302) ist.

9. Spritz- oder Sprühpistole nach Anspruch 8, dadurch gekennzeichnet, daß das Betätigungselement (111) auch drehbar und in mindestens einer vorgegebenen Drehwinkellage in einer der Freigabestellung des Verriegelungselements (9) entsprechenden Axiallage abstützbar ist.

10. Spritz- oder Sprühpistole nach einem der Ansprüche 5 bis 8, dadurch gekennzeichnet, daß das Betätigungselement (19) ein quer zur Pistolenmittelebene bewegbarer Schieber ist, der in beiden Richtungen teilweise aus dem Griffstück (2; 402) herausschiebbar ist und eine Steuerkurve (18) zur Anlage des Verriegelungselements oder eines damit gekuppelten Teils (17; 32) aufweist.

11. Spritz- oder Sprühpistole nach Anspruch 10, dadurch gekennzeichnet, daß die Steuerkurve (18) durch zwei unterschiedlich tiefe Nuten (20, 21) gebildet wird, die über zwei Rampen (22, 23) entgegengesetzter Neigung miteinander verbunden sind.

12. Spritz- oder Sprühpistole nach Anspruch 3 und 7, dadurch gekennzeichnet, daß das Betätigungselement durch den Griffeinsatz (308) gebildet ist, der in Längsrichtung der Pistole gegen die Kraft einer Feder (26) verlagerbar ist und mittels einer Steuerkurve (30) das Verriegelungselement (9) verstellt.

13. Spritz- oder Sprühpistole nach Anspruch 12, dadurch gekennzeichnet, daß die Steuerkurve (30) mit dem verlagerbaren Griffeinsatz (308) fest verbunden ist und auf einen mit dem Verriegelungselement (9) verbundenen Querstift (29) wirkt.

## Claims

1. Spray gun with a grip (2; 302; 402), a trigger (3) for gun actuation mounted rotatably near its upper end and extending only along the upper portion of the grip, and a locking element (9; 409) which is arranged at the lower end of the trigger (3) and can be shifted from a release position outside the path of the lower end of the trigger (3) into a locking position in this path, characterised in that a projection (8; 108; 208; 308; 408) mounted on the grip (2; 302; 402) engages beneath the trigger (3) and the locking element (9; 409) is housed in this projection and that the locking element (9; 409) comprises a bolt which is axially slidable by actuation from the outside and which extends approximately in the longitudinal direction of the grip (2; 302; 402).

2. Spray gun according to claim 1, characterised in that the locking element (9; 409) is biassed by a spring (12) in the direction of the locking position.

3. Spray gun according to claim 1 or 2, characterised in that the projection is designed as a removable grip insert (8; 108; 208; 308; 408).

4. Spray gun according to any of claims 1 to 3, characterised in that the trigger (3) carries at the lower end a rearwardly oriented extension (13) which is engaged by the locking element (9; 409).

5. Spray gun according to any of claims 1 to 4, characterised in that the locking element (409) can be shifted by an actuating element (19) near the upper end of the grip (402).

6. Spray gun according to claim 5, characterised in that the actuating element (19) acts via an actuating rod (32), which is axially displaceable in the grip (402), on a pressure surface (31) connected to the locking element (409).

7. Spray gun according to any of claims 1 to 4, characterised in that the locking element (9) is displaceable by an actuating element (11; 111; 19; 308) near the lower end of the grip (2; 302).

8. Spray gun according to any of claims 5 to 7, characterised in that the actuating element (11; 111) is an axially movable knob outside the grip (2; 302), which knob is coupled to the locking element (9).

9. Spray gun according to claim 8, characterised in that the actuating element (111) is also rotatable and, in at least one predetermined rotational angular position, capable of being supported in an axial position corresponding to the release position of the locking element (9).

10. Spray gun according to any of claims 5 to 8, characterised in that the actuating element (19) is a slide which is movable transversely to the gun centre plane and which can be partially retracted from the grip (2; 402) in both directions and comprises a cam (18) for abutment of the locking element or of a component (17; 32) coupled thereto.

11. Spray gun according to claim 10, characterised in that the cam (18) is formed by two grooves (20, 21) of different depth, which are connected to each other by two ramps (22, 23) of opposite inclination.

12. Spray gun according to claims 3 and 7, characterised in that the actuating element is formed by the grip insert (308) which is movable in the longitudinal direction of the gun against the force of a spring (26) and moves the locking element (9) by means of a cam (30).

13. Spray gun according to claim 12, characterised in that the cam (3) is rigidly connected to the displaceable grip insert (308) and acts on a transverse pin (29) connected to the locking element (9).

## Revendications

1. Pistolet de pulvérisation ou d'atomisation comprenant une poignée (2; 302; 402), un levier à détente (3) monté de façon rotative au voisinage de son extrémité supérieure et s'étendant seulement le long de la partie supérieure de la poignée, destiné à l'actionnement du pistolet, et un élément de verrouillage (9; 409) disposé à l'extrémité inférieure du levier (3) et pouvant être déplacé depuis une position de libération à l'extérieur de la trajectoire de l'extrémité inférieure du levier (3) vers une position de verrouillage sur cette trajectoire, caractérisé en ce que sous le levier à détente est prévue une pièce en saillie (8; 108; 208; 308; 408) montée sur la poignée et l'élément de verrouillage (9; 409) est monté dans cette pièce en saillie (2; 302; 402), et en ce que l'élément de verrouillage (9; 409) comprend une tige pouvant être déplacée axialement vers l'extérieur lorsqu'elle est actionnée, et qui s'étend sensiblement en direction de la longueur de la poignée (2; 302; 402).

2. Pistolet de pulvérisation ou d'atomisation selon la revendication 1, caractérisé en ce que l'élément de verrouillage (9; 409) est sollicité par un ressort (12) dans la direction de la position de verrouillage.

3. Pistolet de pulvérisation ou d'atomisation selon la revendication 1 ou 2, caractérisé en ce que la pièce en saillie est constituée sous forme d'un élément rapporté (8; 108; 208; 308; 408) pouvant être retiré de la poignée.

4. Pistolet de pulvérisation ou d'atomisation selon l'une quelconque des revendications 1 à 3, caractérisé en ce que le levier à détente (3) comporte à son extrémité inférieure un prolongement (13) dirigé vers l'arrière et avec lequel coopère l'élément de verrouillage (9; 409).

5. Pistolet de pulvérisation ou d'atomisation selon l'une quelconque des revendications 1 à 4, caractérisé en ce que l'élément de verrouillage (409) peut être déplacé par un élément d'actionnement (19) prévu à proximité de l'extrémité supérieure de la poignée (402).

6. Pistolet de pulvérisation ou d'atomisation selon la revendication 5, caractérisé en ce que l'élément d'actionnement (19) exerce son action sur une surface de pression (31) reliée à l'élément de verrouillage (409) par l'intermédiaire d'une tige d'actionnement (32) pouvant être déplacée axialement dans la poignée (402).

7. Pistolet de pulvérisation ou d'atomisation selon l'une quelconque des revendications 1 à 4, caractérisé en ce que l'élément de verrouillage (9) peut être déplacé par un élément d'actionnement (11; 111; 19; 308) prévu au voisinage de l'extrémité inférieure de la poignée (2; 302).

8. Pistolet de pulvérisation ou d'atomisation selon l'une quelconque des revendications 5 à 7, caractérisé en ce que l'élément d'actionnement (11; 111) est constitué par une tête mobile en direction axiale à l'extérieur de la poignée (2; 302), accouplée à l'élément de verrouillage (9).

9. Pistolet de pulvérisation ou d'atomisation selon la revendication 8, caractérisé en ce que l'élément d'actionnement (111) est également rotatif et peut s'appuyer au moins dans une position angulaire prédéterminée dans une position axiale correspondant à une position de libération de l'élément de verrouillage (9).

10. Pistolet de pulvérisation ou d'atomisation selon l'une quelconque des revendications 5 à 8, caractérisé en ce que l'élément d'actionnement (19) est constitué par un curseur pouvant être déplacé transversalement au plan médian du pistolet, qui peut être tiré en partie de la poignée (2; 402) dans les deux sens et comprend une surface de commande (18) destinée à l'appui de l'élément de verrouillage ou d'une pièce (17; 32) qui lui est accouplée.

11. Pistolet de pulvérisation ou d'atomisation selon la revendication 10, caractérisé en ce que la surface de commande (18) est constituée par deux rainures (20, 21) de profondeurs différentes, reliées l'une à l'autre par deux rampes (22, 23) d'inclinaisons en sens contraires.

12. Pistolet de pulvérisation ou d'atomisation selon les revendications 3 et 7, caractérisé en ce que l'élément d'actionnement est constitué par l'élément rapporté (308) de la poignée, qui peut être déplacé en direction longitudinale du pistolet à l'encontre de la force d'un ressort (26), et déplace l'élément de verrouillage (9) au moyen d'une surface de commande (30).

13. Pistolet de pulvérisation ou d'atomisation selon la revendication 12, caractérisé en ce que la surface de commande (30) est solidaire de l'élément rapporté déplaçable (308) de la poignée et agit sur une tige transversale (29) reliée à l'élément de commande (9).
